# EUROPÄISCHE PATENTSCHRIFT

(11) **EP 0 476 177 B1**
(45) Veröffentlichungstag und Bekanntmachung des Hinweises auf die Patenterteilung: **20.04.1994**
(21) Anmeldenummer: 90118175.0
(22) Anmeldetag: 21.09.1990
(51) Int. Cl.: E06B 3/10, E06B 7/14, E06B 7/26

(54) **Gebäude-Bauteil, insbesondere Fenster, Tür od.dgl.**
Building element, especially door, window or the like
Elément de construction, notamment porte, fenêtre ou similaire

(43) Veröffentlichungstag der Anmeldung: 25.03.1992
(73) Patentinhaber: Selnar, Hugo, D-91625 Schnelldorf (DE)
(72) Erfinder: Selnar, Hugo, D-91625 Schnelldorf (DE)
(74) Vertreter: Rau, Manfred, Dr. Dipl.-Ing.

(56) Entgegenhaltungen:
- WO-A-85/03543
- DE-A- 3 903 548
- FR-A- 1 199 136
- FR-A- 2 117 257
- FR-A- 2 277 220
- FR-A- 2 424 400
- NL-A- 8 006 747
- NL-A- 8 800 508
- NL-A- 8 802 452
- US-A- 2 791 011

## Beschreibung

Die Erfindung richtet sich auf ein Gebäude-Bauteil, insbesondere Fenster, Tür od.dgl. nach dem Oberbegriff von Anspruch 1.

Ein solches Bauteil ist aus der FR-A-24 24 400 bekannt.

Der Erfindung liegt die Aufgabe zugrunde, den Blendrahmen eines derartigen Gebäude-Bauteils, also das in das Mauerwerk fest eingesetzte Rahmenteil, so auszugestalten, daß nicht nur alle Flügelarten, wie z.B. Drehflügel, Drehkipp-Flügel, Kippflügel, Klappflügel oder fest montierte Flügel eingebaut werden können, sondern daß gleichermaßen auch Festverglasungen, Füllungen oder Brüstungsfelder eingesetzt werden können.

Diese Aufgabe wird gelöst gemäß dem kennzeichnenden Teil von Anspruch 1. Die Besonderheit eines derart erfindungsgemäß ausgestalteten Blendrahmens liegt darin, daß nicht der bei Holzfenstern übliche Doppelfalz, sondern ein sogenannter einfacher Falz eingesetzt wird. Damit wird die für Verglasungen erforderliche Falztiefe und Falzbreite erreicht. Bei herkömmlichen Konstruktionen wird diese Situation durch Nachfälzen bzw. durch nachträgliches Ausleimen des Doppelfalzes erreicht.

Eine wichtige Komponente dieser neuartigen Konstruktion ist weiterhin in der Ausgestaltung der Regenschiene zu sehen. Diese erfüllt eine Doppelfunktion, indem sie einerseits in herkömmlicher Weise zur Aufnahme des Funktionsflügels und zur Ableitung des abfließenden Regenwassers dient, und indem sie andererseits als unteres Aufnahmeteil für die Starrverglasung, Füllung oder eines einzusetzenden Brüstungsfeldes fungiert.

Die letztgenannten Verglasungs- bzw. Füllungsarten sind im Hinblick auf ihre Abdichtung zum Holzrahmen und auch auf die Belüftung des Glasfalzes bisher äußerst problematisch gewesen. Durch die neu konstruierte Blendrahmengestaltung mit der entsprechenden Regenschiene werden aber beide Funktionen besser als vorher erfüllt.

Die Vorteile der neuen Konstruktion machen sich dementsprechend bei mehrteiligen Fensterelementen ganz besonders bemerkbar. Immer dort wo es zu einer Kombination von beweglichen und fest eingebauten Füllungen kommt, ist die Herstellung wirtschaftlicher als bisher, weil alle Teile unabhängig von ihrer Funktion einheitlich ausgebildet sind.

Nachfolgend wird die Erfindung anhand eines bevorzugten Ausführungsbeispiels näher erläutert. In der Zeichnung ist ein Schnitt durch den horizontalen oberen Abschnitt 30 und durch den horizontalen unteren Abschnitt 31 eines Blendrahmens 17 dargestellt, der beispielsweise Teil einer Terrassenverglasung sein kann, die mit einer Starrverglasung 32 versehen ist.

Aus der Zeichnung ist ersichtlich, daß die Verglasung 32 von innen her gegen den L-Schenkel 5 anliegt und durch ein Halteprofil 33 unter Zwischenlegung einer Dichtung 34 festgelegt ist, wobei das Halteprofil 33 ein Halteteil 35 in Form eines stegartigen Ansatzes aufweist, welches in eine Nut 9 eingreift. Im Gegensatz zu der herkömmlichen Festlegung der Verglasung 2 in einem Flügelrahmen von der Gebäudeaußenseite her erfolgt die Festlegung der Starrverglasung 32 in dem Blendrahmen 17 von der Innenseite her.

Auf den unteren Abschnitt 31 des Blendrahmens 17 ist eine Regenschiene 37 aufgesetzt, welche einen Abdeckschenkel 38 aufweist, der die dem Regen zugewandte Oberseite des Abschnitts 31 abdeckt. Weiterhin weist die Regenschiene 37 einen Ansatz 39 auf, welcher sich nach oben erstreckt und einen nach innen umgebogenen Anlageabschnitt 40 umfaßt, der unter Zwischenlegung einer Dichtung 41 die Starrverglasung 32 nach außen hin festlegt, so daß diese zwischen diesem Abschnitt 40 und dem Halteprofil 33 festgelegt ist.

Die Regenschiene 37 weist außerdem Ablauföffnungen 42 auf, welche den Austritt von in den Innenraum eingedrungenem Regenwasser und Zutritt von Luft zur Belüftung der Starrverglasung 32 ermöglichen. An einem im wesentlichen horizontal verlaufenden Abschnitt 43 der Regenschiene 37 ist ein Stegansatz 44 vorgesehen, der in eine Nut 45 entsprechend der Nut 8 des Basisprofils eingreift.

## Patentansprüche

1. Gebäude-Bauteil, insbesondere Fenster, Tür od.dgl., umfassend einen fest mit dem Gebäude zu verbindenden Blendrahmen (17) bzw. einen schwenkbar gelagerten Flügelrahmen, wobei Blendrahmen (17) bzw. Flügelrahmen aus Holzteilen zusammengefügt sind, welche insbesondere zur Innenseite des Rahmens hin ein eingefrästes Profil aufweisen, wobei das zur Rahmeninnenseite gerichtete Profil derart ausgebildet ist, daß es eine sich zur Gebäudeinnenseite öffnende, im wesentlichen L-förmige Konfiguration aufweist, wobei der kürzere L-Schenkel (5) als Anschlag für eine Starrverglasung (32), Füllung, Brüstungsfeld od.dgl. fungiert, dadurch gekennzeichnet, daß der längere L-Schenkel (7) zwei parallel zueinander verlaufende Nuten (8, 9) aufweist, welche beim Blendrahmen (17) zur Festlegung von Beschlägen, wie Schließplatten (18) und dgl., und beim Flügelrahmen zur Belüftung des Glasfalzes der Verglasung od.dgl. und zur Festlegung von Halteteilen für die Füllung, insbesondere die Verglasung dienen, daß die Starrverglasung (32), die Füllung, das Brüstungsfeld od.dgl. von der Gebäudeinnenseite her direkt in den Blendrahmen (17) bzw. Flügelrahmen eingesetzt ist, wobei in der bezogen auf die Gebäudeinnenseite inneren Nut (9) ein Halteteil (35) eines Halteprofils (33) festgelegt ist, und wobei die Starrverglasung (32), die Füllung, das Brüstungsfeld od.dgl. und das Halteprofil (33) am unteren horizontalen Abschnitt (31) des Blendrahmens (17) bzw. Flügelrahmens in einem nach oben offenen, etwa U-förmigen Abschnitt (43) einer Regenschiene (37) eingesetzt sind.

2. Bauelement nach Anspruch 1, dadurch gekennzeichnet, daß die Regenschiene (37) einen sich an der Außenseite nach oben erstreckenden Ansatz (39) mit einem Anlageabschnitt (40) sowie wenigstens einen sich nach unten in wenigstens eine Nut (45) des Blendrahmens (17) bzw. Flügelrahmens erstreckenden Stegansatz (44) aufweist.

## Claims

1. Building element, in particular window, door or the like, comprising a door frame (17) to be firmly connected with the building, or a pivotably supported wing frame, respectively, the door frame (17) or the wing frame, respectively, being assembled from wooden elements that have a milled-in profile in particular towards the inside of the frame, the profile directed towards the inside of the frame being such that it has a substantially L-shaped configuration that opens towards the inside of the building, the shorter leg (5) of the L functioning as a stop for a rigid glazing (32), filling, parapet or the like, characterized in that the longer leg (7) of the L has two grooves (8, 9) which extend in parallel to each other and which, in the case of the door frame (17), serve to arrest armatures such as lock plates (18) and the like, and, in the case of the wing frame, to vent the glass groove of the glazing or the like and to arrest fasteners for the filling, in particular for the glazing, in that the rigid glazing (32), the filling, the parapet or the like are inserted directly in the door frame (17) or the wing frame from the inside of the building, a retaining element (35) of a retaining profile (33) being fixed in the, referred to the inside of the building, inner groove (9), and the rigid glazing (32), the filling, the parapet or the like and the retaining profile (33) being inserted in an about U-shaped section (43), open to the top, of a rain rail (37) on the lower horizontal section (31) of the door frame (17) or the wing frame.

2. Building element according to claim 1, characterized in that the rain rail (37) has a projection (39) with a stop portion (40) as well as at least one web projection (44) extending downwards into at least one groove (45) of the door frame (17) or the wing frame.

## Revendications

1. Elément de construction, notamment porte, fenêtre ou similaire, comprenant un dormant (17) à raccorder de facon fixe avec la construction ou un vantail supporté de facon pivotante, le dormant (17) ou le vantail étant assemblé d'éléments en bois qui présentent un profil fraisé en particulier vers le côté intérieur du dormant, le profil dirigé vers le côté intérieur du dormant étant tel qu'il présente une configuration essentiellement en L et ouvrant vers le côté intérieur de la construction, le côté raccourci (5) du L fonctionnant comme butée pour un vitrage rigide (32), un panneau, un parapet ou analogue, caractérisé en ce que le côté rallongé (7) présente deux rainures (8, 9) s'étendant en parallèle, qui servent dans le dormant (17) à la fixation des armatures comme des plaques de serrures (18) ou analogue et dans le vantail à l'aération de la feuillure à verre du vitrage ou analogue et à l'arrêtage de pièces de fixation pour le panneau, en particulier pour le vitrage, en ce que le vitrage rigide (32), le panneau, le parapet ou analogue sont placés directement du côté intérieur de la construction dans le dormant (17) ou le vantail, une pièce (35) de fixation d'un profilé (33) de fixation étant arrêtée dans une rainure (9), intérieure par rapport au côté intérieur de la construction, et le vitrage rigide (32), le panneau, le parapet ou analogue et le profilé (33) de fixation étant placés dans une section (43) à-peu-près en U et ouverte en haut d'un rail de pluie (37) à la partie horizontale (31) du dormant (17) ou du vantail.

2. Elément de construction selon la revendication 1, caractérisé en ce que le rail de pluie (37) présente un rebord (39) s'étendant en haut au côté extérieure avec une section d'appui (40) ainsi que du moins un talon (44) s'étendant en bas dans au moins une rainure (45) du dormant (17) ou du vantail.
